# EUROPÄISCHE PATENTSCHRIFT

(11) **EP 0 349 018 B1**
(45) Veröffentlichungstag und Bekanntmachung des Hinweises auf die Patenterteilung: **01.09.1993**
(21) Anmeldenummer: 89116698.5
(22) Anmeldetag: 03.10.1985
(51) Int. Cl.: E05D 7/04, E05D 5/02

(54) **Scharnier**
Hinge
Charnière

(30) Priorität: 19.10.1984 AT 3336/84; 19.10.1984 AT 3337/84; 09.05.1985 AT 1393/85; 19.08.1985 AT 2404/85
(43) Veröffentlichungstag der Anmeldung: 03.01.1990
(62) Teilanmeldung aus: 85905043.7
(73) Patentinhaber: Julius Blum Gesellschaft m.b.H., 6973 Höchst (AT)
(72) Erfinder: Röck, Erich, A-6973 Höchst (AT); Rupprechter, Helmut, A-6923 Lauterach (AT); Brüstle, Klaus, A-6923 Lauterach (AT)
(74) Vertreter: Torggler, Paul, Dr.

(56) Entgegenhaltungen:
- DE-A- 2 806 958
- DE-A- 3 119 571

## Beschreibung

Die Erfindung bezieht sich auf ein Scharnier mit einem auf einer Grundplatte verstellbar gehaltenen Scharnierarm, mit einer Fugenverstellschraube od.dgl. und einer in der Tiefe des Möbels wirkenden Verstelleinrichtung, wobei der Scharnierarm mit einem federnden Einschnappmechanismus auf der Grundplatte arretierbar und an zwei über die Länge des Scharnierarmes versetzten Lagerstellen an der Grundplatte gehalten ist, und wobei der Scharnierarm an der vorderen Lagerstelle mittels eines Verankerungsteiles formschlüssig in die Grundplatte einhängbar und um diese Lagerstelle drehbar ist und an der hinteren Lagerstelle in eine federnde fallenartige Rastverriegelung eindrückbar ist.

Ein derartiges Scharnier ist durch die DE-A-31 19 571 bekanntgeworden.

In letzter Zeit sind auch Schnappverbindungen zur Befestigung des Scharnierarmes an der Grundplatte bekannt geworden. So zeigen z.B. die DE-A-30 26 796 und 30 39 328 Scharniere mit einem Scharnierarm und einer Befestigungsplatte, bei dem durch Einsetzen des Scharnierarmes in eine Führung der Befestigungsplatte und Verschieben desselben in Längsrichtung die beiden miteinander zu verriegelnden Teile ineinander einschnappen. Eine ähnliche Verankerung eines Scharnierarmes auf einer Grundplatte ist in der DE-A-24 60 127 gezeigt. Die DE-A-32 41 284 zeigt ein Scharnier, bei dem der Scharnierarm in seitliche Führungen einer Grundplatte einschiebbar und mittels eines Exzenters auf der Grundplatte klemmbar ist.

Die DE-A-3 302 312 zeigt ein Scharnier, bei dem der Scharnierarm mittels der Fugenverstellschraube vorne in die Grundplatte eingeschoben wird. Fixiert wird der Scharnierarm durch eine am hinteren Ende der Grundplatte angeordnete Klemmschraube, die auch der Tiefenverstellung dient und die durch ein nach hinten offenes Langloch des Scharnierarmes ragt.

Bei der Montage muß der Scharnierarm mit seinem hinteren Ende unter den Kopf dieser Klemmschraube, die in die Grundplatte eingeschraubt ist, geschoben werden. Der Scharnierarm wird daher nicht wie bei der Konstruktion gemäß der DE-A-3 119 571 in die Grundplatte eingehängt und anschließend gekippt, um automatisch verriegelt zu werden, sondern er wird von vorne in die Grundplatte eingeschoben und ist erst dann gehalten, wenn die Klemmschraube angezogen wird.

Mit Ausnahme des Scharnieres gemäß der DE-A-3 302 312 haben die vorhergehend beschriebenen Scharnierarmverankerungen den Vorteil, daß der Scharnierarm beim Zusammenbau des Möbels sehr schnell auf der Grundplatte festgelegt werden kann und daß weiters zur Montage kein Werkzeug gebraucht wird. Dieser Vorteil ist nicht zu unterschätzen, da beim Einhängen der Scharnierarme der Türflügel gehalten werden muß. Wird z.B. der Türflügel mit einer Hand gehalten und der gerade aufzusetzende Scharnierarm mit der anderen, dann bedarf es, falls die Arretierung des Scharnierarmes mittels einer Klemmschraube erfolgt, in vielen Fällen einer zweiten Person, die die Klemmschraube mit einem Schraubenzieher anzieht.

Ein Nachteil der Scharniere, bei denen der Scharnierarm oder das Zwischenstück von vorne in die Grundplatte einschiebbar ist, ist, daß es leicht zu einem Verkanten kommt. Dies ist insbesondere bei hohen Türen, die viele Scharniere tragen, der Fall. In den meisten Fällen muß dabei der Scharnierarm fast über die gesamte Länge der Grundplatte verschoben werden.

Aufgabe der Erfindung ist es, ein Scharnier mit einer federnden Rastverriegelung, bei dem eine Tiefenverstellung des Scharnierarmes möglich ist, insofern zu verbessern, als daß das Lösen des Scharnierarmes von der Grundplatte mit einer Hand ohne Werkzeug durchgeführt werden kann.

Dies wird erfindungsgemäß dadurch erreicht, daß am Scharnierarm als Element der Rastverriegelung ein drehbarer Hebel angeordnet ist, der einen nach hinten ragenden Hebelarm aufweist, dessen Abheben von der Grundplatte die Rastverriegelung löst.

Das Lösen der Arretierung und das Abheben des hinteren Endes des Scharnierarmes von der Grundplatte erfolgt in ein und derselben Richtung und kann praktisch ohne Unterbrechung durchgeführt werden.

Bei der Demontage des Scharnierarmes kann man sich beispielsweise mit dem Daumen am Scharnierarm abstützen und mit dem Zeige- oder Mittelfinger den Hebelarm zum Scharnierarm (d.h. weg von der Grundplatte) drücken. Mit einer gleichgerichteten Bewegung des Handgelenks wird der Scharnierarm von der Grundplatte abgehoben.

Vorteilhaft ist vorgesehen, daß der Hebelarm des am Zwischenstück gelagerten Kipphebels teilweise vom Scharnierarm abgedeckt ist.

Dadurch überträgt sich der Druck, der mit dem Finger auf den Hebelarm ausgeübt wird, automatisch auf den Scharnierarm, wenn der Kipphebel vom Vorsprung der Grundplatte gelöst wird.

Eine Lösung der gestellten Aufgabe kann auch dadurch erzielt werden, daß am Scharnierarm als Element der Rastverriegelung ein drehbarer Hebel angeordnet ist, der einen nach oben ragenden Hebelarm aufweist, dessen Verschwenken im Drehsinn des aufschwenkenden Scharnierarms die Rastverbindung löst.

Bevorzugte Ausführungsformen der Erfindung sind Gegenstand der abhängigen Ansprüche 3 bis 5.

Nachstehend werden Ausführungsbeispiele der Erfindung anhand der Figuren der beiliegenden Zeichnungen eingehend beschrieben.

Die Fig. 1 zeigt einen Längsschnitt durch den Scharnierarm und die Grundplatte in der montierten Stellung am Beginn der Montage, die Fig. 2 zeigt beim selben Ausführungsbeispiel einen Längsschnitt durch den Scharnierarm und die Grundplatte bei montiertem Scharnierarm, die Fig. 3 zeigt bei diesem Ausführungsbeispiel einen Längsschnitt durch den Scharnierarm und die Grundplatte beim Lösen des Zwischenstückes, die Fig. 4 zeigt einen Längsschnitt durch ein Scharnier in der Lösestellung, die Fig. 5 zeigt einen Längsschnitt bei verankertem Scharnierarm, die Fig. 6 zeigt den Ausschnitt A der Fig.4, die Fig. 7 zeigt eine Draufsicht auf Scharnierarm und Grundplatte teilweise im Schnitt, die Fig. 8 Zeigt den Schnitt nach der Linie A-A der Fig. 5 und die Ansicht X der Fig. 5.

In den Figuren der Zeichnungen sind die nicht unmittelbar zur Erfindung gehörenden Teile des Scharnierarmes, wie der Scharniertopf und die Gelenkhebel, nicht gezeigt. Sie können in beliebiger Art nach dem bekannten Stand der Technik gefertigt sein.

Nachstehend wird das Ausführungsbeispiel nach den Fig. 1 bis 3 beschrieben.

Der Scharnierarm 1 ist am Zwischenstück 4 mittels einer Fugenverstellschraube 7 befestigt, die in einem Muttergewinde im Scharnierarm 1 lagert und mittels einer Klemmschraube 6, die auch der Tiefenverstellung dient. Die Klemmschraube 6 ragt durch einen Längsschlitz im Scharnierarm 1 und ebenso ist die Fugenverstellschraube 7 mit ihrem Kopf 7' in einen Längsschlitz im Zwischenstück 4 gehalten. Der Längsschlitz bildet die Ausnehmung 9. Durch Lösen der Klemmschraube 6 kann der Scharnierarm 1 über die Länge des Längsschlitzes im Scharnierarm 1 verschoben und somit in der Tiefe des Möbels verstellt werden. Die Verstellung in der Richtung der Möbeltürfuge erfolgt auf herkömmliche Art und Weise durch Verdrehen der Fugenverstellschraube 7.

Sowohl der Scharnierarm 1 als auch das Zwischenstück 4 sind mit U-Profil ausgeführt.

Vorne ist das Zwischenstück 4 mit einem durchgehenden Stift 63 versehen, der als Haltevorsprung des Zwischenstückes 4 dient. Die Grundplatte 2 weist vorne eine Kerbe 53 auf, in die der Stift 63 einhängbar ist, so daß er an der Grundplatte 2 gehalten ist.

Am hinteren Ende ist die Grundplatte 2 ebenso mit einer Kerbe 54 versehen.

Am hinteren Ende des Zwischenstückes 4 lagert der Kipphebel 5. Am Kipphebel 5 ist der hakenartige Vorsprung 57 ausgebildet.

Der Kipphebel 5 wird von einer Schraubenfeder 58 beaufschalgt, die in einer Ausnehmung des Kipphebels 5 gelagert ist und sich mit einem Ende am Scharnierarm 1 abstützt.

Wird nun der Scharnierarm 1 mit dem Zwischenstück 4 aus der in der Fig. 1 gezeigten Stellung in die in der Fig 2 gezeigte Stellung gedrückt, rastet der hakenartige Vorsprung 57 in der Kerbe 54 ein und der Scharnierarm 1 ist auf der Grundplatte 2 verankert.

Die Klemmschraube 6 für die Tiefenverstellung weist einen Zentrieransatz 55 auf, der in eine korrespondierende Öffnung 56 in der Grundplatte 2 ragt. Der Zentrieransatz 55 ist ein Konus und die Öffnung 56 ist tricherförmig. Auf diese Art und Weise ist der Scharnierarm 1 sofort richtig positioniert.

Die Abstände zwischen dem Stift 63 und dem Zentrieransatz 55 einerseits und der Kerbe 53 und der Öffnung 56 andererseits sind so gewählt, daß beim Aufdrücken des Zwischenstückes 4 ein leichtes Verspannen auftritt. Dadurch ist das Zwischenstück 4 spielfrei auf der Grundplatte 2 gehalten.

Die Verstellung des Scharnierarmes 1, falls notwendig, erfolgt in der zuvor beschriebenen Art und Weise.

Am Kippteil 5 ist ein Griffteil 5′ ausgebildet. Soll der Scharnierarm 1 von der Grundplatte 2 gelöst werden, genügt es, diesen Griffteil 5′ anzuheben, worauf der Vorsprung 57 aus der Kerbe 54 ausrastet und der Scharnierarm 1 mit dem Zwischenstück 4 von der Grundplatte 2 abhebbar ist.

Dieses Lösen wird durch die Nase 62 am Kipphebel 5 erleichtert. Wie aus der Fig. 3 ersichtlich, drückt die Nase 62 auf die Grundplatte 2 und wirkt dabei wie ein Hebel. Auf diese Art ist es möglich, den Zentrieransatz 55 trotz der Verspannung leicht zu lösen.

Zur Höhenverstellung des Scharnierarmes 1 wird die Klemmschraube 6 gelöst und der obere Teil 2′ der Grundplatte 2 am unteren Teil 2˝ verschoben. Durch die Führung 59 wird ein Kippen des Scharnierarmes 1 verhindert. Nach erfolgter Höhenverstellung wird die Klemmschraube 6 angezogen.

Im Ausführungsbeispiel nach den Fig. 4 bis 8 sind die erfindungswesentlichen Teile des Scharnieres wieder der Scharnierarm 1, die Grundplatte 2 und das Zwischenstück 4 mit dem Kippteil 5.

Der Scharnierarm 1 ist am Zwischenstück 4 mittels der Fugenverstellschraube 7 befestigt, die in einem Muttergewinde im Scharnierarm 1 lagert und mittels einer Klemmschraube 6, die auch der Tiefenverstellung dient. Die Klemmschraube 6 ragt durch einen Längsschlitz im Scharnierarm 1 und ebenso ist die Fugenverstellschraube 7 mit ihrem Kopf 7′ in einer als offener Längsschlitz 9 ausgeführten Ausnehmung im Zwischenstück 4 gehalten. Durch Lösen der Klemmschraube 6 kann der Scharnierarm 1 über die Länge des Längsschlitzes verschoben und somit in der Tiefe des Möbels verstellt werden. Die Verstellung in der Richtung der Möbeltürfuge erfolgt auf herkömmliche Art und Weise durch Verdrehen der Fugenverstellschraube 7.

Sowohl die Grundplatte 2 als auch das Zwischenstück 4 sind mit U-Profil ausgeführt und ihre Schenkel 2′,4′ ragen bei auf die Grundplatte 2 aufgesetztem Scharnierarm 1 ineinander.

Vorne ist das Zwischenstück 4 mit einem durchgehenden Stift 63 versehen, der als Haltevorsprung des Zwischenstückes 4 dient. Die Stege 2′ der Grundplatte 2 weisen Kerben 53 auf, in die der Stift 63 einsetzbar ist, so daß er hinter den Randvorsprüngen der Stege 2′ gehalten ist.

Am hinteren Ende ist die Grundplatte 2 ebenso mit Kerben 54 versehen.

Am hinteren Ende des Zwischenstückes 4 lagert der Kippteil 5 mittels eines Zapfens 64. Am Kippteil 5 ist der federnde Haltevorsprung 57 ausgebildet, der wiederum von einem Stift gebildet wird.

Der Kippteil 5 wird von einer Schenkelfeder 64 beaufschlagt, die um den Lagerstift des Kippteiles 5 gewickelt ist und sich mit einem Schenkel 64' am Zwischenstück 4 und mit dem anderen Schenkel 64'' am Zapfen 57 abstutzt.

Wird nun der Scharnierarm 1 mit dem Zwischenstück 4 aus der in der Fig. 4 gezeigten Stellung in die in der Fig. 5 gezeigten Stellung gedrückt, rastet der Zapfen 57 in der Kerbe 54 ein und der Scharnierarm 1 ist auf der Grundplatte 2 verankert.

Die Verstellung des Scharnierarmes 1, falls notwendig, erfolgt in der zuvor beschriebenen Art und Weise.

Am Scharnierarm 1 kann eine Abdeckkappe 65 vorgesehen sein, die die Klemmschraube 6 und die Fugenverstellschraube 7 nach erfolgter Verstellung abdeckt.

Am Kippteil 5 ist ein Hebelarm 5' ausgebildet, der als Griffteil dient. Soll der Scharnierarm 1 von der Grundplatte 2 gelöst werden, genügt es, auf diesen Hebelarm 5' zu drücken und entgegen der Richtung des Pfeiles A in der Fig. 4 zu schwenken, worauf der Zapfen 57 aus der Kerbe 54 ausrastet und der Scharnierarm 1 mit dem Zwischenstück 4 von der Grundplatte 2 abhebbar ist.

Die Fig. 6 zeigt die Kerbe 53 mit Führungskanten 53'', die das Einhängen des Zwischenstückes 4 in die Grundplatte 2 erleichtern.

Die im Verlauf der Beschreibung verwendeten Begriffe "oben" und "unten" beziehen sich auf die Figuren der Zeichnung und nicht auf die Lage des am Möbel montierten Scharnieres.

Allen Ausführungsbeispielen ist gemeinsam, daß der Scharnierarm an einem Ende in der Grundplatte mittelbar oder unmittelbar eingehängt wird und dann um dieses Drehlager gedreht wird, worauf das andere Ende in einer fallenartigen Verriegelung einschnappt.

## Patentansprüche

1. Scharnier mit einem auf einer Grundplatte (2) verstellbar gehaltenen Scharnierarm (1), mit einer Fugenverstellschraube (7) od.dgl. und einer in der Tiefe des Möbels wirkenden Verstelleinrichtung, wobei der Scharnierarm (1) mit einem federnden Einschnappmechanismus auf der Grundplatte (2) arretierbar und an zwei über die Länge des Scharnierarmes (1) versetzten Lagerstellen an der Grundplatte (2) gehalten ist, und wobei der Scharnierarm (1) an der vorderen Lagerstelle mittels eines Verankerungsteiles (63) formschlüssig in die Grundplatte (2) einhängbar und um diese Lagerstelle drehbar ist und an der hinteren Lagerstelle in eine federnde fallenartige Rastverriegelung eindrückbar ist, dadurch gekennzeichnet, daß am Scharnierarm (1) als Element der Rastverriegelung ein drehbarer Hebel (5) angeordnet ist, der einen nach hinten ragenden Hebelarm (5') aufweist, dessen Abheben von der Grundplatte (2) die Rastverriegelung löst.

2. Scharnier mit einem auf einer Grundplatte (2) verstellbar gehaltenen Scharnierarm (1), mit einer Fugenverstellschraube (7) od.dgl. und einer in der Tiefe des Möbels wirkenden Verstelleinrichtung, wobei der Scharnierarm (1) mit einem federnden Einschnappmechanismus auf der Grundplatte (2) arretierbar und an zwei über die Länge des Scharnierarmes (1) versetzten Lagerstellen an der Grundplatte (2) gehalten ist, und wobei der Scharnierarm (1) an der vorderen Lagerstelle mittels eines Verankerungsteiles (63) formschlüssig in die Grundplatte (2) einhängbar und um diese Lagerstelle drehbar ist und an der hinteren Lagerstelle in eine federnde fallenartige Rastverriegelung eindrückbar ist, dadurch gekennzeichnet, daß am Scharnierarm (1) als Element der Rastverriegelung ein drehbarer Hebel (5) angeordnet ist, der einen nach oben ragenden Hebelarm (5') aufweist, dessen Verschwenken im Drehsinn des aufschwenkenden Scharnierarms (1) die Rastverbindung löst.

3. Scharnier nach Anspruch 1, dadurch gekennzeichnet, daß der Hebelarm (5',) als hintergreifbarer Griffteil ausgebildet ist.

4. Scharnier nach einem der Ansprüche 1 bis 3, dadurch gekennzeichnet, daß das dem Scharnierarm (1) zugeordnete Element der Rastverriegelung als an einem Zwischenstück (4) des Scharnierarmes (1) drehbar gelagerter Kipphebel (5) ausgebildet ist.

5. Scharnier nach Anspruch 4, dadurch gekennzeichnet, daß der Hebelarm (5') des am Zwischenstück (4) gelagerten Kipphebels (5) teilweise vom Scharnierarm (1) abgedeckt ist.

## Claims

1. Hinge having a hinge arm (1) which is held adjustably on a baseplate (2), having a gap-adjusting screw (7) or the like and an adjusting means which acts in the depth of the piece of furniture, the hinge arm (1) being lockable on the baseplate (2) by means of a resilient snap-in mechanism and being held on the baseplate (2) at two bearing points which are offset over the length of the hinge arm (1), and it being possible for the hinge arm (1) to be suspended with form fit in the baseplate (2) at the front bearing point by means of an anchoring part (63) and for it to rotate about this bearing point and for it to be pressed at the rear bearing point into a resilient catch-like latch-type locking means, characterized in that there is arranged on the hinge arm (1) as the element of the latch-type locking means a rotatable lever (5) which has a rearwardly projecting lever arm (5') which disengages the latch-type locking means when it is lifted away from the baseplate (2).

2. Hinge having a hinge arm (1) which is held adjustably on a baseplate (2), having a gap-adjusting screw (7) or the like and an adjusting means which acts in the depth of the piece of furniture, the hinge arm (1) being lockable on the baseplate (2) by means of a resilient snap-in mechanism and being held on the baseplate (2) at two bearing points which are offset over the length of the hinge arm (1), and it being possible for the hinge arm (1) to be suspended with form fit in the baseplate (2) at the front bearing point by means of an anchoring part (63) and for it to rotate about this bearing point and for it to be pressed at the rear bearing point into a resilient catch-like latch-type locking means, characterized in that there is arranged on the hinge arm (1) as the element of the latch-type locking means a rotatable lever (5) which has an upwardly projecting lever arm (5') which disengages the latching connection when it is pivoted in the direction of rotation of the pivotal opening movement of the hinge arm (1).

3. Hinge according to Claim 1, characterized in that the lever arm (5') is constructed as a gripping part which can be gripped at the back.

4. Hinge according to one of Claims 1 to 3, characterized in that the element of the latch-type locking means which is associated with the hinge arm (1) is constructed as a tilt lever (5) which is rotatably mounted on an intermediate piece (4) of the hinge arm (1).

5. Hinge according to Claim 4, characterized in that the lever arm (5') of the tilt lever (5) which is mounted on the intermediate piece (4) is covered partially by the hinge arm (1).

## Revendications

1. Charnière, avec un bras de charnière (1) maintenu réglable sur une plaque de base (2), avec une vis de réglage de joint (7) ou analogue et un dispositif de réglage, agissant dans la profondeur du meuble, le bras de charnière (1) étant susceptible d'être bloqué sur la plaque de base (2) à l'aide d'un mécanisme d'encliquetage élastique et maintenu sur la plaque de base (2) en deux points d'appui décalés sur la longueur du bras de charnière (1), et le bras de charnière (1) étant susceptible d'âtre accroché par ajustement de forme dans la plaque de base (2) au point d'appui avant, au moyen d'une partie d'ancrage (63) et de tourner autour de ce point d'appui, et d'être engagé au point d'appui arrière, dans un verrouillage à encliquetage élastique, du genre à pêne, caractérisé en ce qu'un levier tournant (5) est disposé, à titre d'élément du verrouillage à encliquetage, sur le bras de charnière (1) et présente un bras de levier (5'), faisant saillie vers l'arrière, dont le soulèvement par rapport à la plaque de base (2) fait cesser le verrouillage à encliquetage.

2. Charnière, avec un bras de charnière (1) maintenu réglable sur une plaque de base (2), avec une vis de réglage de joint (7) ou analogue et un dispositif de réglage, agissant dans la profondeur du meuble, le bras de charnière (1) étant susceptible d'être bloqué sur la plaque de base (2) à l'aide d'un mécanisme d'encliquetage élastique et maintenu sur la plaque de base (2) en deux points d'appui décalés sur la longueur du bras de charnière (1), et le bras de charnière (1) étant susceptible d'âtre accroché par ajustement de forme dans la plaque de base (2) au point d'appui avant, au moyen d'une partie d'ancrage (63) et de tourner autour de ce point d'appui, et d'être engagé au point d'appui arrière, dans un verrouillage à encliquetage élastique, du genre à pêne, caractérisé en ce qu'un levier tournant (5) est disposé, à titre d'élément du verrouillage à encliquetage, sur le bras de charnière (1) et présente un bras de levier (5'), faisant saillie vers le haut, dont le pivotement dans le sens de rotation du bras de charnière (1) s'ouvrant par pivotement fait cesser le verrouillage à encliquetage.

3. Charnière selon la revendication 1, caractérisée en ce que le bras de levier (5') est réalisé sous forme de poignée, pouvant être saisie par l'arrière.

4. Charnière selon l'une des revendications 1 à 3, caractérisée en ce que l'élément, associé au bras de charnière (1) du verrouillage à encliquetage est réalisé sous forme de levier basculant (5) rotatif sur une pièce intermédiaire (4) du bras de charnière (1).

5. Charnière selon la revendication 4, caractérisée en ce que le bras de levier (5') du levier basculant (5) rotatif sur la pièce intermédiaire (4) est recouvert partiellement par le bras de charnière (1).
